# EUROPÄISCHE PATENTSCHRIFT

(11) **EP 4 382 268 B1**
(45) Veröffentlichungstag und Bekanntmachung des Hinweises auf die Patenterteilung: **04.02.2026**
(21) Anmeldenummer: 23211566.7
(22) Anmeldetag: 22.11.2023
(51) Int. Cl.: B26D 7/00, B26D 7/18

(54) **SCHNEIDMASCHINE FÜR STRANGFÖRMIGE LEBENSMITTEL**
CUTTING MACHINE FOR ELONGATED FOOD PRODUCTS
MACHINE DE COUPE POUR PRODUITS ALIMENTAIRES ALLONGÉS

(30) Priorität: 22.11.2022 DE 202022106534 U
(43) Veröffentlichungstag der Anmeldung: 12.06.2024
(73) Patentinhaber: Siller Holding GmbH, 74232 Abstatt (DE)
(72) Erfinder:
(74) Vertreter: Schmid, Barbara

(56) Entgegenhaltungen:
- DE-A1- 102015 004 056
- DE-A1- 102016 010 635
- DE-U1- 202016 001 529

## Beschreibung

### TECHNISCHES GEBIET

Die Erfindung betrifft eine Schneidmaschine, mit der sich Brot, Käse und dergleichen strangförmige Lebensmittel maschinell in beliebig dicke Scheiben schneiden lassen. Bei der erfindungsgemäßen Schneidmaschine kann es sich um eine Rundmessermaschine oder um eine Gatterschneidmaschine handeln.

### STAND DER TECHNIK

Rundmessermaschinen zum Schneiden eines Lebensmittel- Stranges in Scheiben sind grundsätzlich bekannt. Derartige Schneidmaschinen besitzen ein kreisförmiges Schneidmesser, das um seine zentrale Achse rotieren und zusätzlich in einer Kreisbahn umhergeschwenkt werden kann. Bei dieser Schwenkbewegung wird es durch das in Scheiben zu schneidende strangförmige Lebensmittel hindurchgeführt. Das strangförmige Lebensmittel wird in einem kanalartigen Schacht dem Schneidmesser zugeführt und in Scheiben zerschnitten. Die geschnittenen Scheiben werden auf einer dem Schneidmesser in Vorschubrichtung nachgeordneten Lagerfläche stehend gespeichert. Im Bereich dieser Lagerfläche für das geschnittene Scheiben-Paket ist in der Regel eine Scheibenstütze angeordnet, die ein Umfallen der geschnittenen Scheiben verhindert.

Der Schacht der Schneidmaschine wird sowohl bei Rundmessermaschinen als auch bei Gatterschneidmaschinen in der Regel mittels einer Klappe geschlossen, so dass der Schachtbereich während des Schneidvorgangs nicht zugänglich ist. Um die Klappe betätigen zu können, ist an der dem Benutzer zugewandten Frontseite der Klappe ein Griff befestigt. Die Klappe ist in einem Schlitz des Gehäuses der Schneidmaschine gelagert und kann in diesem Schlitz hin und her verschoben werden, um den Schacht wahlweise freizugeben oder abzudecken. Da die Klappe ein relativ hohes Gewicht aufweist, fällt die Klappe selbständig in ihre ZU-Position, in der der Schacht bedeckt wird, sofern die Klappe nicht vollständig geöffnet ist. Fällt die Klappe versehentlich zu, wenn ein Endkunde oder das Bedienpersonal gerade in den Schacht eingreift, kann dies schmerzhaft sein und gegebenenfalls sogar zu Verletzungen führen.

Dazu ist aus dem Stand der Technik die DE202016001529U1 bekannt, die eine Schneidmaschine für strangförmige Lebensmittel zeigt.

### DARSTELLUNG DER ERFINDUNG

Ausgehend von diesem vorbekannten Stand der Technik liegt der Erfindung die Aufgabe zugrunde, eine verbesserte Schneidmaschine anzugeben, bei der die Klappe der Schneidmaschine möglichst sicher geschlossen werden kann.

Die erfindungsgemäße Schneidmaschine ist durch die Merkmale des Hauptanspruchs 1 gegeben. Sinnvolle Weiterbildungen der erfindungsgemäßen Schneidmaschine sind Gegenstand von sich an diesen Anspruch anschließenden weiteren Ansprüchen.

Die erfindungsgemäße Schneidmaschine für strangförmige Lebensmittel besitzt ein Gehäuse mit einem Einlegebereich für das strangförmige Lebensmittel, zumindest einem Schneidmesser für das strangförmige Lebensmittel und mit einem Entnahmebereich für das zu einem Scheiben-Paket geschnittene strangförmige Lebensmittel. Darüber hinaus ist ein Schacht zur Aufnahme des strangförmigen Lebensmittels vorhanden. Die Längsrichtung des Schachts entspricht dabei der Vorschubrichtung des strangförmigen Lebensmittels. An dem Gehäuse der Schneidmaschine ist eine Klappe gelagert. In ihrer AUF-Position gibt die Klappe den Schacht zumindest teilweise frei, so dass ein strangförmiges Lebensmittel in den Einlegebereich eingelegt oder ein Scheiben-Paket aus dem Entnahmebereich entnommen werden kann. In ihrer ZU-Position bedeckt die Klappe dagegen den Schacht der Schneidmaschine, so dass der Schacht während des Schneidvorgangs blockiert ist, um eine Verletzungsgefahr zu verhindern. Erfindungsgemäß besteht zumindest eine Seitenwand des Gehäuses zumindest bereichsweise aus einem ferromagnetischen Material oder ist mit einem ferromagnetischen Material beschichtet. An der Klappe ist entsprechend zumindest ein Magnet befestigt, der mit dem ferromagnetischen Material des Gehäuses zusammenwirkt.

Durch die Anziehungskraft zwischen dem zumindest einen Magneten und dem Gehäuse wird die Bewegung der Klappe erschwert und damit abgebremst. Die Klappe fällt somit nicht mehr ungebremst in ihre ZU-Position, vielmehr senkt sich die Klappe langsam und kontrolliert ab. Dabei kann durch die Wahl von unterschiedlich starken Magneten eine einfache Anpassung an unterschiedliche Abmessungen der Klappe möglich sein. Je größer und schwerer die Klappe ist, desto stärker sollte auch der verwendete Magnet sein.

Vorzugsweise kann die Klappe in einem Schlitz in der Seitenwand des Gehäuses längsverschieblich gelagert sein. Entsprechend kann das Gehäuse zumindest im Bereich des Schlitzes aus einem ferromagnetischen Material bestehen oder mit einem ferromagnetischen Material beschichtet sein.

In einer konstruktiv besonders einfachen Ausführungsform kann an der Seitenkante der Klappe zumindest eine Kragplatte vorhanden sein, die parallel zu dem Gehäuse der Schneidmaschine ausgerichtet ist. An dieser Kragplatte kann der zumindest eine Magnet befestigt sein. Eine solche Kragplatte kann auch bei bereits bestehenden Schneidmaschinen einfach nachgerüstet werden. Die Kragplatte kann in diesem Fall wahlweise an einer der beiden Seitenkanten der Klappe vorhanden sein. Alternativ dazu kann auch an beiden Seitenkanten der Klappe jeweils eine Kragplatte mit Magnet befestigt sein.

Die zumindest eine Kragplatte kann vorzugsweise im Bereich der Vorderkante der Klappe angeordnet sein. Auf diese Weise kann der an der Kragplatte befestigte Magnet über den gesamten Verfahrweg der Klappe bremsend wirken.

In einer besonders bevorzugten Ausführungsform kann die Kragplatte schwenkbar an der Seitenkante der Klappe gelagert sein. Auf diese Weise kann der Magnet während des Schließens der Klappe möglichst vollflächig mit der Seitenwand des Gehäuses zusammenwirken, so dass die Klappe optimal abgebremst werden kann. Soll die Klappe dagegen geöffnet werden, wird der Magnet dagegen zumindest teilweise über den Schlitz in der Seitenwand des Gehäuses bewegt, so dass die Anziehungskraft des Magnets während des Öffnens der Klappe reduziert wird. Dadurch lässt sich die Klappe nach wie vor einfach und ohne größeren Kraftaufwand öffnen.

Um zu verhindern, dass die Kragplatte zu stark verschwenkt wird, kann an der von der Vorderkante der Klappe weg weisenden Kante der Kragplatte ein Anschlag vorhanden sein. Dadurch kann sichergestellt werden, dass sich der Magnet insbesondere während des Schließens der Klappe nicht in eine ungewünschte Position bewegt, in der die Magnetkraft ungewollt reduziert wird.

Vorzugsweise kann an der Unterseite der Klappe zumindest eine Ausnehmung vorhanden sein, die im Bereich der Vorderkante der Klappe angeordnet ist. Die Kragplatte kann in diesem Fall an der zur Seitenwand des Gehäuses gerichteten Innenwand der Ausnehmung befestigt sein. Auf diese Weise können die Ränder der Ausnehmung die Bewegung der Kragplatte begrenzen, so dass die verschiedenen Positionen des Magnets auf die gewünschten Art und Weise eingeschränkt werden können.

Um das Gehäuse vor Kratzern oder Beschädigungen durch den Magneten zu schützen, kann an dem zumindest einen Magneten eine Gleitscheibe befestigt sein, die zwischen dem Magneten und dem Gehäuse angeordnet ist. Die Gleitscheibe kann in diesem Fall vorzugsweise aus Kunststoff bestehen. Die Gleitscheibe kann dabei auch als Abstandshalter zwischen dem Magneten und dem Gehäuse dienen, so dass die Anziehungskraft zwischen dem Magneten und der Gehäusewand variabel eingestellt werden kann.

Vorzugsweise kann der zumindest eine Magnet schwimmend gelagert sein.

Bei der erfindungsgemäßen Schneidmaschine kann es sich sowohl um eine Gatterschneidmaschine als auch um eine Rundmessermaschine handeln. Bei einer Gatterschneidmaschine sind regelmäßig mehrere Schneidmesser vorhanden; die Vorschubrichtung des Lebensmittels und damit auch die Längsrichtung des Schachts verläuft in der Regel von vorne nach hinten und damit senkrecht zur Längsrichtung der Schneidmaschine. Bei einer Rundmessermaschine ist dagegen lediglich ein einzelnes Schneidmesser vorhanden. Die Vorschubrichtung des Lebensmittels und damit auch die Längsrichtung des Schachts kann sowohl senkrecht zur Längsrichtung der Schneidmaschine als auch parallel zur Längsrichtung der Schneidmaschine ausgerichtet sein.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine perspektivische Ansicht der erfindungsgemäßen Schneidmaschine mit vollständig geschlossener Klappe,
- Fig. 2: eine perspektivische Detailansicht einer ersten Ausführungsform der in einem Schlitz des Gehäuses gelagerten Klappe der Schneidmaschine gemäß Fig. 1, wobei das Gehäuse transparent dargestellt ist,
- Fig. 3: eine Seitenansicht des Gehäusebereichs gemäß Fig. 2, wobei das Gehäuse transparent dargestellt ist,
- Fig. 4: ein Schnitt durch den Seitenbereich der Klappe und das Gehäuse gemäß Fig. 3 entlang der Linie A-A,
- Fig. 5: eine perspektivische Detailansicht einer zweiten Ausführungsform der in einem Schlitz des Gehäuses gelagerten Klappe der Schneid- maschine mit Blick auf die Innenseite der Seitenwand des Gehäuses während des Öffnens der Klappe und
- Fig. 6: eine perspektivische Detailansicht gemäß Fig. 5 während des Schließens der Klappe.

### WEGE ZUM AUSFÜHREN DER ERFINDUNG

Eine erste Ausführungsform der erfindungsgemäßen Schneidmaschine 10 ist in den Fig. 1 bis 4 schematisch dargestellt. Im vorliegenden Beispielsfall ist die Schneidmaschine 10 als Rundmessermaschine mit einem Kreismesser ausgebildet. Das Kreismesser ist in üblicher Art und Weise mit einem Messerantrieb gekoppelt, der für die Rotation des Kreismessers und dessen Bewegung durch das zu schneidende Lebensmittel sorgt. Im vorliegenden Beispielsfall handelt es sich bei dem zu schneidenden Lebensmittel um ein Brot.

Die Schneidmaschine 10 ist für den Selbstbedienungsbereich ausgelegt und besitzt ein Gehäuse 20, das im oberen Bereich durch eine Klappe 22 geschlossen werden kann. Solange die Klappe 22 geöffnet ist (AUF-Position), ist das Kreismesser blockiert, um eine Verletzungsgefahr durch das Kreismesser zu verhindern. Ein Betrieb der Schneidmaschine 10 ist somit nur bei geschlossener Klappe 22 (ZU-Position entsprechend Fig. 1) möglich.

Die Schneidmaschine 10 besitzt einen Schacht, dessen Längsrichtung der Vorschubrichtung des eingelegten Lebensmittels entspricht. Der Schacht ist im vorliegenden Beispielsfall etwa horizontal vorhanden. Der Schacht der Schneidmaschine 10 besitzt einen ersten, rechten Schachtbereich und einen zweiten, linken Schachtbereich, die durch einen Schlitz voneinander getrennt sind. Durch den Messerantrieb angetrieben wandert das Kreismesser durch diesen Schlitz, so dass das im Bereich des Schlitzes vorhandene Lebensmittel an dieser Stelle zertrennt wird, so dass eine Lebensmittelscheibe entsteht.

Um das zu schneidende Lebensmittel in die Schneidmaschine 10 einlegen zu können, muss zunächst die Klappe 22 geöffnet werden, um den Schacht freizulegen. Dazu wird die Klappe 22 im vorliegenden Beispielsfall manuell mit Hilfe des Griffs 26 aus ihrer ZU-Position nach hinten verschoben. Sobald die Klappe 22 vollständig geöffnet wurde, ist die Klappe 22 lagefixiert und kann nicht mehr von selbst aus ihrer AUF-Position nach vorne rutschen. Um den Schneidvorgang zu starten, muss die Klappe 22 aus Sicherheitsgründen geschlossen und damit in ihrer ZU-Position vorhanden sein, um Verletzungen durch das Schneidmesser zu verhindern. Dies kann ebenfalls manuell erfolgen, indem die Klappe 22 an dem Griff 26 nach vorne gezogen wird. Sobald die Klappe 22 vollständig geschlossen ist, kann der Schneidvorgang gestartet werden. Die Klappe 22 ist während des Schneidvorgangs blockiert, so dass ein Öffnen der Klappe 22 während des Schneidvorgangs nicht möglich ist. Um das geschnittene Scheiben-Paket wieder entnehmen zu können, muss die Klappe 22 erneut geöffnet werden.

Der vordere Randbereich 30 der Klappe 22 in einem Schlitz 32 der Seitenwand 34 des Gehäuses 20 gelagert. Dieser Schlitz 32 dient als schlitzförmige Führung und verläuft leicht schräg nach oben, so dass die Klappe 22 automatisch nach unten in ihre ZU-Position fällt, wenn sie nicht vollständig geöffnet ist. Der hintere Randbereich der Klappe 22 ist in einer vergleichbaren Führung 36 gelagert.

Die Klappe 22 ist mittels eines Bolzens 40 in dem Schlitz 32 gelagert. An der Seitenkante der Klappe 22 ist im Bereich des Bolzens 40 eine Kragplatte 44 befestigt. Die Kragplatte 44 kann beispielsweise mittels einer Schraube an der Seitenkante der Klappe 22 befestigt werden. Es wäre auch möglich, die Kragplatte mittels einer Schweißverbindung an der Klappe 22 zu befestigen. Die Kragplatte 44 ist parallel zu der Seitenwand 34 des Gehäuses 20 ausgerichtet. An der Kragplatte 44 ist ein Scheibenmagnet 46 mittels einer Schraube 48 befestigt. Der Scheibenmagnet 46 ist dabei zu der Seitenwand 34 des Gehäuses 20 gerichtet.

Die Seitenwand 34 des Gehäuses 20 besteht aus einem ferromagnetischen Material, im vorliegenden Fall aus Edelstahl. Dadurch kommt es zu einer magnetischen Anziehungskraft zwischen dem Scheibenmagneten 46 und der Seitenwand 34. Dadurch wird die Bewegung der Klappe 22 abgebremst und somit verlangsamt. Der Scheibenmagnet 46 dient somit als eine Art Bremse für die Klappe 22.

An der zu der Seitenwand 34 des Gehäuses 20 gerichteten Seite des Scheibenmagneten 46 ist eine Gleitscheibe 50 befestigt. Die Gleitscheibe 50 besteht aus einem Kunststoff-Material. Durch die Gleitscheibe 50 kann die Seitenwand 34 des Gehäuses 20 vor Kratzern oder Beschädigungen durch den Magneten 46 geschützt werden. Darüber hinaus kann die Gleitscheibe 50 auch als Abstandshalter zwischen dem Magneten 46 und der Seitenwand 34 dienen. Durch unterschiedliche Dicken von Gleitscheiben 50 kann die Anziehungskraft zwischen dem Magneten 46 und der Seitenwand 34 variiert und entsprechend angepasst werden.

Eine zweite Ausführungsform der Klappe 22.5 der erfindungsgemäßen Schneidmaschine 10.5 ist in den Fig. 5 und 6 dargestellt. An der Unterseite der Klappe 22.5 der Schneidmaschine 10.5 ist beidseitig jeweils eine rechteckige Ausnehmung 62 vorhanden, die im Bereich der Vorderkante der Klappe 22.5 angeordnet ist. An der zu der Seitenwand 34 des Gehäuses 20 gerichteten Innenwand 64 der Ausnehmung 62 ist eine Kragplatte 44.5 befestigt.

Die Kragplatte 44.5 ist im vorliegenden Beispielsfall über eine Schwenkachse 66 verschwenkbar an der Innenwand 64 der Ausnehmung 62 gelagert und parallel zur Seitenwand 34 des Gehäuses 20 angeordnet. An dem freien Ende der Kragplatte 44.5 ist ein Scheibenmagnet 46.5 über eine Schraube 48 befestigt. An der zu der Seitenwand 34 des Gehäuses 20 gerichteten Seite des Scheibenmagneten 46.5 ist eine Gleitscheibe 50.5 befestigt. Die Gleitscheibe 50.5 besteht aus einem Kunststoff-Material. Durch die Gleitscheibe 50.5 kann die Seitenwand 34 des Gehäuses 20 vor Kratzern oder Beschädigungen durch den Magneten 46.5 geschützt werden. Darüber hinaus kann die Gleitscheibe 50.5 auch als Abstandshalter zwischen dem Magneten 46.5 und der Seitenwand 34 dienen. Durch unterschiedliche Dicken von Gleitscheiben 50.5 kann die Anziehungskraft zwischen dem Magneten 46.5 und der Seitenwand 34 variiert und entsprechend angepasst werden.

Durch die schwenkbare Lagerung der Kragplatte 44.5 verändert sich die Position des Scheibenmagneten 46.5 abhängig davon, ob die Klappe 22.5 geöffnet oder geschlossen wird. Während des Öffnens der Klappe 22.5 (siehe Fig. 5) wird die Kragplatte 44.5 ein Stück weit im Uhrzeigersinn und damit in Richtung der Vorderkante 30 der Klappe 22.5 verschwenkt, bis die Kragplatte 44.5 an der Vorderkante 68 der Ausnehmung 62 anstößt. Dadurch wird der Scheibenmagnet 46.5 in den Bereich des Schlitzes 32 des Gehäuses 20 bewegt. Der Scheibenmagnet 46.5 wirkt somit nicht mehr über seinen gesamten Flächenbereich mit dem Material des Gehäuses 20 zusammen, so dass die Anziehungskraft des Magneten 46.5 insgesamt reduziert wird. Dies erleichtert das Öffnen der Klappe 22.5.

Während des Schließens der Klappe 22.5 (siehe Fig. 6) wird die Kragplatte 44.5 dagegen ein Stück weit im Gegen-Uhrzeigersinn und damit von der Vorderkante 30 der Klappe 22.5 weg verschwenkt. Im vorliegenden Beispielsfall ist an der von der Vorderkante 30 der Klappe 22.5 weg weisenden Kante 70 der Kragplatte 44.5 ein Anschlag 72 einteilig angeformt. Dieser Anschlag 72 kann an der Hinterkante 74 der Ausnehmung 62 anstoßen und somit ein weiteres Verschwenken der Kragplatte 44.5 nach hinten verhindern. Durch diese Schwenkbewegung wird der Scheibenmagnet 46.4 ein Stück weit nach unten verschwenkt und somit von dem Bereich des Schlitzes 32 des Gehäuses 20 entfernt. Der Scheibenmagnet 46.5 wirkt in dieser Position mit seinem gesamten Flächenbereich mit dem Material des Gehäuses 20 zusammen, so dass es zu einer maximal großen Anziehungskraft des Magneten 46.5 kommt. Dadurch kann die Klappe 22.5 während des Schließens optimal abgebremst werden.

Die Anziehungskraft des Scheibenmagneten 46, 46.5 könnte alternativ oder zusätzlich zu den in der Zeichnung dargestellten Ausführungsformen auch dadurch verändert werden, dass der Abstand des Scheibenmagneten 46. 46.5 zur Seitenwand 34 des Gehäuses 20 wahlweise vergrößert oder verkleinert wird. Die könnte beispielsweise durch eine verschwenkbare Lagerung der Kragplatte 44, 44.5 realisiert werden, bei der die Kragplatte 44, 44.5 von der Seitenwand 34 weg und zu der Seitenwand 34 hin geschwenkt wird.

Im Gegensatz zu den in der Zeichnung dargestellten Ausführungsformen könnte es sich bei der erfindungsgemäßen Schneidmaschine auch um eine Gatterschneidmaschine handeln.

## Patentansprüche

1. Schneidmaschine (10, 10.5) für strangförmige Lebensmittel
- mit einem Gehäuse (20) mit einem Einlegebereich für das strangförmige Lebensmittel und mit einem Entnahmebereich für das geschnittene strangförmige Lebensmittel,
- mit zumindest einem Schneidmesser für das strangförmige Lebensmittel,
- mit einem Schacht zur Aufnahme des strangförmigen Lebensmittels, dessen Längsrichtung der Vorschubrichtung des strangförmigen Lebensmittels entspricht,
- mit einer an dem Gehäuse (20) gelagerten Klappe (22, 22.5) die in ihrer AUF-Position den Schacht zumindest teilweise freigibt und in ihrer ZU-Position den Schacht bedeckt,
- **dadurch gekennzeichnet, dass**
- zumindest eine Seitenwand (34) des Gehäuses (20) zumindest bereichsweise aus einem ferromagnetischen Material besteht oder mit einem ferromagnetischen Material beschichtet ist,
- an der Klappe (22, 22.5) zumindest ein Magnet (46, 46.5) befestigt ist, der mit dem ferromagnetischen Material der Seitenwand (34) des Gehäuses (20) zusammenwirkt, wodurch die Bewegung der Klappe (22, 22.5) derart abgebremst wird, dass die Klappe (22, 22.5) langsam und kontrolliert abfällt.

2. Schneidmaschine nach Anspruch 1,
- **dadurch gekennzeichnet, dass**
- die Klappe (22, 22.5) in einem Schlitz (32) in der Seitenwand (34) des Gehäuses (20) längsverschieblich gelagert ist,
- das Gehäuse (20) zumindest im Bereich des Schlitzes (32) aus einem ferromagnetischen Material besteht oder mit einem ferromagnetischen Material beschichtet ist.

3. Schneidmaschine nach Anspruch 1 oder 2,
- **dadurch gekennzeichnet, dass**
- an der Seitenkante der Klappe (22, 22.5) zumindest eine Kragplatte (44, 44.5) vorhanden ist, die parallel zu der Seitenwand (34) des Gehäuses (20) der Schneidmaschine (10) ausgerichtet ist,
- der zumindest eine Magnet (46, 46.5) an der Kragplatte (44, 44.5) befestigt ist.

4. Schneidmaschine nach Anspruch 3,
- **dadurch gekennzeichnet, dass**
- die Kragplatte (44, 44.5) im Bereich der Vorderkante (30) der Klappe (22, 22.5) angeordnet ist.

5. Schneidmaschine nach Anspruch 3 oder 4,
- **dadurch gekennzeichnet, dass**
- die Kragplatte (44.5) schwenkbar an der Seitenkante der Klappe (22.5) gelagert ist.

6. Schneidmaschine nach Anspruch 5,
- **dadurch gekennzeichnet, dass**
- an der von der Vorderkante (30) der Klappe (22) weg weisenden Kante (70) der Kragplatte (44.5) ein Anschlag (72) vorhanden ist.

7. Schneidmaschine nach Anspruch 5 oder 6,
- **dadurch gekennzeichnet, dass**
- an der Unterseite der Klappe (22) zumindest eine Ausnehmung (62) vorhanden ist, die im Bereich der Vorderkante (30) der Klappe (22.5) angeordnet ist,
- die Kragplatte (44.5) an der zur Seitenwand (34) des Gehäuses (20) gerichteten Innenwand (64) der Ausnehmung (62) befestigt ist.

8. Schneidmaschine nach einem der vorstehenden Ansprüche,
- **dadurch gekennzeichnet, dass**
- an dem zumindest einen Magneten (46, 46.5) eine Gleitscheibe (50, 50.5) befestigt ist, die zwischen dem Magneten (46, 46.5) und der Seitenwand (34) des Gehäuses (20) angeordnet ist.

9. Schneidmaschine nach einem der vorstehenden Ansprüche,
- **dadurch gekennzeichnet, dass**
- der zumindest eine Magnet (46, 46.5) schwimmend gelagert ist.

10. Schneidmaschine nach einem der vorstehenden Ansprüche,
- **dadurch gekennzeichnet, dass**
- der Abstand des Scheibenmagneten (46, 46.5) zur Seitenwand (34) des Gehäuses (20) veränderbar ist.

## Claims

1. Slicing machine (10, 10.5) for elongate foodstuffs,
- having a housing (20) with an introduction region for the elongate foodstuff and with a removal region for the sliced elongate foodstuff,
- having at least one cutting knife for the elongate foodstuff,
- having a shaft for receiving the elongate foodstuff, the longitudinal direction of which corresponds to the feeding direction of the elongate foodstuff,
- having a flap (22, 22.5) which is mounted on the housing (20) and, in its ON position, at least partially opens up the shaft and, in its OFF position, covers the shaft,
- **characterized in that**
- at least one side wall (34) of the housing (20) is at least partially composed of a ferromagnetic material or is coated with a ferromagnetic material,
- at least one magnet (46, 46.5) is fastened to the flap (22, 22.5), the magnet interacting with the ferromagnetic material of the side wall (34) of the housing (20), as a result of which the movement of the flap (22, 22.5) is braked in such a way that the flap (22, 22.5) drops slowly and in a controlled manner.

2. Slicing machine according to Claim 1,
- **characterized in that**
- the flap (22, 22.5) is mounted in a longitudinally displaceable manner in a slot (32) in the side wall (34) of the housing (20),
- at least in the region of the slot (32), the housing (20) is composed of a ferromagnetic material or is coated with a ferromagnetic material.

3. Slicing machine according to Claim 1 or 2,
- **characterized in that**
- there is at least one cantilever plate (44, 44.5) on the side edge of the flap (22, 22.5), said cantilever plate being oriented parallel to the side wall (34) of the housing (20) of the slicing machine (10),
- the at least one magnet (46, 46.5) is fastened to the cantilever plate (44, 44.5).

4. Slicing machine according to Claim 3,
- **characterized in that**
- the cantilever plate (44, 44.5) is arranged in the region of the leading edge (30) of the flap (22, 22.5).

5. Slicing machine according to Claim 3 or 4,
- **characterized in that**
- the cantilever plate (44.5) is pivotably mounted on the side edge of the flap (22.5).

6. Slicing machine according to Claim 5,
- **characterized in that**
- there is a stop (72) at the edge (70) of the cantilever plate (44.5) that faces away from the leading edge (30) of the flap (22).

7. Slicing machine according to Claim 5 or 6,
- **characterized in that**
- there is at least one recess (62) on the underside of the flap (22), the recess being arranged in the region of the leading edge (30) of the flap (22.5),
- the cantilever plate (44.5) is fastened to the inner wall (64) of the recess (62), the inner wall facing the side wall (34) of the housing (20).

8. Slicing machine according to any one of the preceding claims,
- **characterized in that**
- a sliding disc (50, 50.5) which is arranged between the magnet (46, 46.5) and the side wall (34) of the housing (20) is fastened to the at least one magnet (46, 46.5).

9. Slicing machine according to any one of the preceding claims,
- **characterized in that**
- the at least one magnet (46, 46.5) is mounted in a floating manner.

10. Slicing machine according to any one of the preceding claims,
- **characterized in that**
- the distance between the disc magnet (46, 46.5) and the side wall (34) of the housing (20) can be changed.

## Revendications

1. Machine de coupe (10, 10.5) pour produits alimentaires de forme allongée
- avec un boîtier (20) avec une zone d'introduction pour le produit alimentaire de forme allongée et une zone de prélèvement pour le produit alimentaire de forme allongée coupé,
- avec au moins une lame de coupe pour le produit alimentaire de forme allongée,
- avec un bac pour recevoir le produit alimentaire de forme allongée, dont le sens longitudinal correspond à la direction d'avancement du produit alimentaire de forme allongée,
- avec un abattant (22, 22.5) monté sur le boîtier (20) qui, dans sa position ouverte, dégage au moins en partie le bac et, dans sa position fermée, recouvre le bac,
- **caractérisée en ce que**
- au moins une paroi latérale (34) du boîtier (20) est constituée au moins par endroits d'un matériau ferromagnétique ou est revêtue d'un matériau ferromagnétique,
- au moins un aimant (46, 46.5), qui coopère avec le matériau ferromagnétique de la paroi latérale (34) du boîtier (20), est fixé sur l'abattant (22, 22.5), ce qui freine le mouvement de l'abattant (22, 22.5) de telle manière que l'abattant (22, 22.5) descend lentement et de manière contrôlée.

2. Machine de coupe selon la revendication 1,
- **caractérisée en ce que**
- l'abattant (22, 22.5) est monté de manière à pouvoir coulisser longitudinalement dans une entaille (32) dans la paroi latérale (34) du boîtier (20),
- le boîtier (20) est constitué d'un matériau ferromagnétique ou est revêtu d'un matériau ferromagnétique au moins dans la zone de l'entaille (32).

3. Machine de coupe selon la revendication 1 ou 2,
- **caractérisée en ce que**
- au moins une plaque en porte-à-faux (44, 44.5) est présente sur le bord latéral de l'abattant (22, 22.5), laquelle est orientée parallèlement à la paroi latérale (34) du boîtier (20) de la machine de coupe (10),
- l'au moins un aimant (46, 46.5) est fixé sur la plaque en porte-à-faux (44, 44.5).

4. Machine de coupe selon la revendication 3,
- **caractérisée en ce que**
- la plaque en porte-à-faux (44, 44.5) est disposée dans la zone du bord avant (30) de l'abattant (22, 22.5).

5. Machine de coupe selon la revendication 3 ou 4,
- **caractérisée en ce que**
- la plaque en porte-à-faux (44.5) est montée de manière à pouvoir pivoter sur le bord latéral de l'abattant (22.5).

6. Machine de coupe selon la revendication 5,
- **caractérisée en ce que**
- une butée (72) est présente sur le bord (70) de la plaque en porte-à-faux (44.5) pointant de manière à s'éloigner du bord avant (30) de l'abattant (22).

7. Machine de coupe selon la revendication 5 ou 6,
- **caractérisée en ce que**
- au moins un évidement (62) est présent sur la face inférieure de l'abattant (22), lequel est disposé dans la zone du bord avant (30) de l'abattant (22.5),
- la plaque en porte-à-faux (44.5) est fixée sur la paroi intérieure (64) de l'évidement (62) dirigée vers la paroi latérale (34) du boîtier (20).

8. Machine de coupe selon l'une des revendications précédentes,
- **caractérisée en ce que**
- un disque coulissant (50, 50.5) est fixé sur l'au moins un aimant (46, 46.5), lequel est disposé entre l'aimant (46, 46.5) et la paroi latérale (34) du boîtier (20).

9. Machine de coupe selon l'une des revendications précédentes,
- **caractérisée en ce que**
- l'au moins un aimant (46, 46.5) est monté de manière flottante.

10. Machine de coupe selon l'une des revendications précédentes,
- **caractérisée en ce que**
- la distance entre l'aimant en disque (46, 46.5) et la paroi latérale (34) du boîtier (20) est variable.
